# EUROPÄISCHE PATENTSCHRIFT

(11) **EP 1 457 272 B1**
(45) Veröffentlichungstag und Bekanntmachung des Hinweises auf die Patenterteilung: **16.04.2008**
(21) Anmeldenummer: 04001048.0
(22) Anmeldetag: 20.01.2004
(51) Int. Cl.: B21B 13/16

(54) **Vorrichtung zum Wechseln von Walzen an Kalandern**
Device for changing rolls on calenders
Dispositif pour le changement des rouleaux d'un système de calandrage

(30) Priorität: 11.03.2003 DE 10310468
(43) Veröffentlichungstag der Anmeldung: 15.09.2004
(73) Patentinhaber: Harburg-Freudenberger Maschinenbau GmbH, 21079 Hamburg (DE)
(72) Erfinder: Wedekind, Werner, 21376 Salzhausen (DE); Militzer, Jeanette, 22587 Hamburg (DE); Raasch, Torsten, 18107 Rostock (DE)
(74) Vertreter: Klickow, Hans-Henning

(56) Entgegenhaltungen:
- DE-C1- 4 412 862
- US-A- 494 904
- US-A- 2 997 944
- US-A- 5 761 945

## Beschreibung

Vorrichtung zum Wechseln von Walzen an Kalandern zur Herstellung von Profilbahnen, die zum Aufbau von Reifen vorgesehen sind, die mindestens einen Walzenträger aufweist, der drehbeweglich von mindestens einem Kalanderständer gehaltert ist und der zur mindestens zeitweiligen gleichzeitigen Halterung von mindestens zwei Walzen ausgebildet ist und bei der ein Gestellunterteil des Kalanderständers eine Gegenwalze mit einer glatten Oberfläche haltert und die Walzen mit einer profilierten Oberfläche zur Herstellung des Profils der Profilbahn versehen sind.

Mit Hilfe des Kalanders werden Profilstreifen hergestellt. Typischerweise wird das zu verarbeitende Material zwischen zwei Walzen hindurch gefördert, von denen die untere Walze mit einer glatten Oberfläche und die obere Walze mit einer profilierten Oberfläche versehen ist. Das Profil der oberen Walze legt das Profil des hergestellten Produktes fest.

Zur Herstellung unterschiedlicher Produkte ist es erforderlich, das Profil im Bereich der oberen Walze an das aktuelle Produkt anzupassen. Dies kann beispielsweise dadurch erfolgen, daß die obere Walze aus einem Walzenkern und einem austauschbaren Walzenmantel besteht.

Ebenfalls ist es beispielsweise aus der DE 44 12 862 C1 bekannt, im Bereich eines drehbeweglich angeordneten Walzenträgers vier unterschiedliche Walzen zu positionieren. Bei einer Drehung des Walzenträgers wird die jeweils benötigte Walze oberhalb der unteren Walze positioniert. Bei einer Verwendung dieser Vorrichtung ist es somit möglich, ohne einen Walzenwechsel wahlweise vier unterschiedliche Produkte zu fertigen.

Aus der US-A-5,761,945 ist bereits eine Vorrichtung zur Bearbeitung von Metallstreifen bekannt, bei der eine Anordnung von zwei gegenläufigen walzenförmigen Einrichtungen verwendet ist. Jede der walzenförmigen Einrichtungen weist von einer Hauptwelle getragene Seitenscheiben auf, die eine Mehrzahl von Querstreben haltern. An den Querstreben sind Werkzeuge zur Bearbeitung des Metallstreifens angeordnet.

Aus der US-A-2,997,944 ist ein Kalander bekannt, bei dem im Bereich eines Unterteiles eine Gegenwalze und im Bereich eines drehbeweglich gelagerten Oberteiles eine Anordnung von zwei, drei oder vier Walzen angeordnet ist.

In der bereits erwähnten DE 44 12 862 C1 wird ein Kalander gemäß dem Oberbegriff vom Anspruch 1 zur Herstellung von Profilstreifen für die Reifenherstellung beschrieben, bei der oberhalb einer Gegenwalze eine revolverartige Anordnung mit vier Profilwalzen positioniert ist. Die vier Profilwalzen werden von einem drehbeweglich gelagerten Walzenträger positioniert. Die jeweils aktiv verwendete Profilwalze ist unmittelbar oberhalb der Gegenwalze positioniert, um die jeweils benötigten Profilbahnen herzustellen.

Die aus dem Stand der Technik bekannten Vorrichtungen zum Wechseln von Walzen sind noch nicht in optimaler Weise dafür geeignet, eine Durchführung des Wechselvorganges sowohl mit einem geringen Zeitaufwand als auch mit einer großen Flexibilität im Hinblick auf die verwendbaren Walzen durchzuführen.

Aufgabe der vorliegenden Erfindung ist es daher, eine vorrichtung der einleitend genannten Art derart zu konstruieren, daß die Herstellung einer großen Anzahl unterschiedlicher Produkte unterstützt und eine Durchführung des Wechselvorganges mit geringem Zeitaufwand ermöglicht wird.

Diese Aufgabe wird erfindungsgemäß dadurch gelöst, daß die Walzen austauschbar am Walzenträger angeordnet sind und daß der Walzenträger für jede der Walzen mindestens eine Führung aufweist, in die die Walzen mit einem Walzenlager relativ zu einer Drehachse des Walzenträgers in radialer Richtung einsetzbar und entnehmbar sind.

Durch die austauschbare Anordnung der Walzen am Walzenträger ist es möglich, eine beliebig große Anzahl unterschiedlicher Walzen bereitzustellen, die jeweils einem bestimmten Produkt zugeordnet sind. Insbesondere ist es möglich, noch während der Produktionsdurchführung mit der aktuell benutzten Walze die für die Durchführung des nächsten Produktionsvorganges vorgesehene Walze im Bereich des Walzenträgers zu positionieren und zur Durchführung der nachfolgenden Produktion zu temperieren. Der Austausch der aktiven Produktionswalze gegen die für die Durchführung des nächsten Produktionsschrittes vorgesehene Walze kann dann mit sehr geringem zeitaufwand durchgeführt werden.

Eine Auswechselung einer der Walzen bei gleichzeitigem Produktionseinsatz einer weiteren Walze wird dadurch unterstützt, daß ein Einsetzen und Entnehmen der Walzen in den Walzenträger in lotrechter Richtung vorgesehen ist.

Eine vorteilhafte Lagerung wird dadurch bereitgestellt, daß der Walzenträger mittels Rollen im Bereich eines Gestelloberteiles des Kalanderständers gelagert ist.

Zur Durchführung einer Positionierung einer Walze in einer Produktionspositionierung wird vorgeschlagen, daß der walzenträger aus mindestens einer Rotorscheibe ausgebildet ist, die eine Verzahnung zur Verbindung mit mindestens einem Antriebszahnrad aufweist.

Eine typische Anordnung mit zwei Walzen zur Materialbearbeitung wird dadurch bereitgestellt, daß benachbart zum Walzenträger eine Gegenwalze für die Walzen angeordnet ist.

Zur Gewährleistung eines konstanten Walzenabstandes in Längsrichtung der Walzen auch bei einer auftretenden Walzendurchbiegung wird vorgeschlagen, daß die Gegenwalze und mindestens eine der Walzen relativ zueinander einen Längsachsenversatz aufweisen.

Ein Auswechslungsvorgang der Walzen wird dadurch unterstützt, daß der Walzenträger höhenverstellbar angeordnet ist.

Eine einfache Höhenverstellbarkeit wird dadurch bereitgestellt, daß der Walzenträger gemeinsam mit dem Gestelloberteil verschwenkbar angeordnet ist.

Zur Bereitstellung der erforderlichen Verstellkräfte wird vorgeschlagen, daß zur Positionierung des Walzenträgers ein hydraulischer Antrieb verwendet ist.

Ein typisches Anwendungsgebiet wird dadurch definiert, daß der Kalander zur Herstellung von Profilbahnen ausgebildet ist.

Insbesondere ist daran gedacht, daß der Kalander zur Verarbeitung von elastomeren Materialien ausgebildet ist.

Ein bevorzugtes Anwendungsgebiet besteht darin, daß der Kalander zur Herstellung von Profilbahnen für Reifen ausgebildet ist.

Zur Unterstützung einer zweckmäßigen Materialverarbeitung ist vorgesehen, daß sich zwischen der Gegenwalze und der benachbarten Walze in einer Produktionspositionierung ein Spalt erstreckt.

Eine typische Dimensionierung besteht darin, daß der Spalt eine Dimensionierung im Bereich von 0,2 bis 10 mm aufweist.

Ein einfaches Antriebskonzept wird dadurch bereitgestellt, daß zum Antrieb der Walzen mindestens zwei Motoren verwendet sind.

Für einen Antrieb der stationären Gegenwalze ist vorgesehen, daß die Gegenwalze mit einem Motor gekoppelt ist.

Ein einfaches Antriebskonzept für die auswechselbaren Walzen wird dadurch bereitgestellt, daß allen im Bereich des Walzenträgers angeordneten Walzen gemeinsam genau ein Motor zugeordnet ist.

Eine weitere Vereinfachung des Antriebssystems erfolgt dadurch, daß die Motoren als Getriebemotoren ausgebildet sind.

Eine Verbindung einer auswählbaren Walze im Bereich des Walzenträgers mit dem zugeordneten Antrieb erfolgt dadurch, daß der Motor über eine Kupplung mit einer der Walzen verbindbar ist.

Eine spielfreie Fixierung des Walzenträgers in einer Produktionspositionierung bei gleichzeitig mechanisch entlasteten Rollen erfolgt dadurch, daß der Walzenträger von einer Hubeinrichtung spielfrei in eine zugeordnete Lagerung einpreßbar ist.

Eine vorteilhafte Bereitstellung der erforderlichen Stellkräfte kann dadurch erfolgen, daß die Hubeinrichtung hydraulisch ausgebildet ist.

Eine spielfreie Anordnung der Walze im Bereich des Walzenträgers in einer Produktionspositionierung erfolgt dadurch, daß die Walzenlager von einer Hubeinrichtung spielfrei in die zugeordnete Führung des Walzenträgers einpreßbar sind.

Auch bei dieser Fixierung ist insbesondere daran gedacht, daß die Hubeinrichtung hydraulisch ausgebildet ist.

Zur Bereitstellung einer optimalen Verarbeitungstemperatur für das zu verarbeitende Material wird vorgeschlagen, daß die Walzen mit einer Heizeinrichtung versehen sind.

Eine konstruktiv einfache Zufuhr der erforderlichen Wärmeenergie kann dadurch erfolgen, daß die Heizeinrichtung aus Heißwasserleitungen ausgebildet ist.

In den Zeichnungen sind Ausführungsbeispiele der Erfindung schematisch dargestellt. Es zeigen:
- Fig. 1: Eine Seitenansicht eines Kalanders mit geschnitten dargestellten Walzenlagern,
- Fig. 2: eine Seitenansicht des Kalanders gemäß Blickrichtung 2 in Figur 1,
- Fig. 3: der Kalander gemäß Figur 2 nach einem Anheben und Verschwenken eines den Walzenträger halternden Gestelloberteiles,
- Fig. 4: eine Seitenansicht des Kalanders gemäß Blickrichtung IV in Figur 1 und
- Fig. 5: eine vergrößerte schematische Darstellung zur Veranschaulichung einer Rollenführung des Walzenträgers im Bereich des Gestelloberteiles.

Figur 1 zeigt einen Kalander (1), der mit einem Kalanderständer (2) versehen ist. Der Kalanderständer (2) besteht aus einem Gestellunterteil (3) sowie einem Gestelloberteil (4). Im Bereich des Gestelloberteiles (4) ist ein Walzenträger (5) angeordnet, der beim dargestellten Ausführungsbeispiel (2) die Walzen (6, 7) haltert.

Die Walzen (6, 7) sind über Walzenlager (8) drehbeweglich im Bereich des Walzenträgers (5) angeordnet. Im Bereich des Gestellunterteiles (3) ist eine Gegenwalze (9) angeordnet, die über Walzenlager (10) drehbeweglich gelagert ist. Für einen Antrieb der Walze (9) ist ein Motor (11) vorgesehen. Als Motor (11) kann insbesondere ein Getriebemotor verwendet werden.

Für einen Antrieb der Walzen (6, 7) im Bereich des Walzenträgers (5) ist ein Motor (12) vorgesehen, der ebenfalls als ein Getriebemotor ausgebildet sein kann. Der Motor (12) wird über eine Kupplung (13) jeweils mit derjenigen der Walzen (6, 7) verbunden, die benachbart zur Gegenwalze (9) angeordnet ist.

Die Gegenwalze (9) ist mit einer glatten Oberfläche ausgebildet. Die Walzen (6, 7) weisen mindestens bereichsweise eine profilierte Oberfläche auf oder sind glatt ausgebildet. Zur Temperierung der Walzen (6, 7) sind Heizeinrichtungen (14) verwendet. Die Heizeinrichtungen (14) können als Rohrleitungen für einen Heißwasserkreislauf ausgebildet sein.

Die Seitenansicht gemäß Figur 2 veranschaulicht, daß das Gestelloberteil (4) von zwei Hubeinrichtungen (15) relativ zum Gestellunterteil (3) positionierbar ist. Die Hubeinrichtung (15) ist als ein Hydraulikzylinder ausgebildet.

Die Hubbewegung wird mit einer gleichzeitigen Schwenkbewegung um ein Schwenklager (16) herum durchgeführt. Hierdurch ist es beispielsweise möglich, mit zwei Hubeinrichtungen (15) zur unterschiedlichen Durchführung der Hubbewegung eine Schrägstellung im Arbeitszustand vorzugeben, um eine definierte Schrägstellung zu realisieren oder um eine Steuerung einer Positionierung der Walzen durchzuführen.

Beim dargestellten Ausführungsbeispiel besteht der Walzenträger (6) aus zwei separaten Rotorscheiben (17). Die Rotorscheiben (17) sind in einer Führungsbahn (18) des Gestelloberteiles (4) gelagert. Die Lagerung erfolgt unter Verwendung von Rollen (19), die von der Rotorscheibe (17) getragen sind und an der Führungsbahn (18) entlang rollen. Die Rotorscheibe (17) weist eine Verzahnung (20) auf, in die Zahnräder (21) eingreifen, um einen Antrieb für die Rotorscheibe (17) bereitzustellen.

Über Hubeinrichtungen (22) ist es möglich, die Rotorscheibe (17) im Bereich des Gestelloberteiles hier derart zu verspannen, daß eine spielfreie Halterung in der Produktionspositionierung bereitgestellt wird. Über Hubeinrichtungen (23) werden die Walzenlager (10) im Bereich der Rotorscheibe (17) verspannt. Auch hierdurch wird eine spielfreie Anordnung gewährleistet. Sowohl die Hubeinrichtung (22) als auch die Hubeinrichtung (23) können von Hydraulikzylindern ausgebildet werden.

Figur 3 zeigt die Anordnung gemäß Figur 2 nach einer Aktivierung der Hubeinrichtung (15). Nach einem Ausfahren der Hydraulikzylinder ist das Gestelloberteil (4) um das Schwenklager (16) herum verschwenkt. Die Hubeinrichtungen (22, 23) sind zurückgefahren, so daß eine Rotation der Rotorscheibe (17) im Bereich des Gestelloberteiles (4) möglich ist. Die Rotorscheibe (17) kann in diesem Betriebszustand um 180° Grad gedreht werden, so daß die in der Zeichnung oben eingezeichnete Walze (6) mit der Walze (7) die Position vertauscht. Nach einem Zurückfahren der Hubeinrichtung (15) kann unmittelbar die Produktion fortgesetzt werden. Für diesen Vorgang ist ein Zurückfahren des Extruderkopfes nicht erforderlich. Der gesamte Wechselvorgang dauert typischerweise maximal fünf Minuten.

Im Betriebszustand gemäß Figur 2 kann die obere Walze (6) gegen eine andere Walze (6) ausgetauscht werden, ohne daß der Produktionsvorgang im Bereich der Walze (7) unterbrochen werden müßte. Ebenfalls ist es nach einem Austauschen der Walze (6) möglich, diese unter Verwendung der Heizeinrichtung (14) mit ihrer optimalen Betriebstemperatur zu versehen. Beim Walzenaustauschvorgang gemäß Figur 3 kann hierdurch eine optimal vorbereitete Walze (6) bereitgestellt werden.

Der Walzenträger (5) weist Führungen (25) für die Walzenlager (8) auf, die sich relativ zu einer Drehachse (26) des Walzenträgers (5) im wesentlichen in einer radialen Richtung (27) erstrecken.

Figur 4 veranschaulicht in einer Seitendarstellung des Kalanders (1) die Anordnung der Motoren (11, 12). Durch die Ausbildung der Motoren (11, 12) als Getriebemotoren kann ein Einzelantrieb der Walzen (6, 7, 9) unter Verwendung von Kegelradgetrieben erfolgen. Es wird hierdurch sowohl die Verwendung von Getriebewellen als auch die Verwendung von zusätzlichen Bremsen vermieden, da die realisierten Motorbremseigenschaften auch für ein Not-Aus-Betrieb die erforderlichen Bremskräfte zur Verfügung stellen.

Figur 5 zeigt in einer vergrößerten Darstellung eine teilweise Abbildung eines Querschnittes der Rotorscheibe (17) im Bereich einer der Rollen (19). Zu erkennen ist insbesondere, daß die Rollen (19) in der dargestellten Produktionspositionierung im Bereich einer muldenartigen Führungsbahn (18) in das Gestelloberteil (4) eingreifen. Figur 5 veranschaulicht eine Positionierung der Rotorscheibe (17) relativ zum Gestelloberteil (4) während einer Aktivierung der Hubeinrichtungen (22). Hierdurch ist im Betriebszustand gemäß Figur 5 noch ein Spalt (24) zwischen der Rotorscheibe (17) und der Führungsbahn (18) zu erkennen. Nach einem Verspannen der Bauteile unter Verwendung der Hubeinrichtung (22) wird die Rotorscheibe (17) gegen die Führungsbahn (18) gedrückt.

Im Bereich der sonstigen einander gegenüberliegenden Begrenzungsflächen des Gestelloberteiles (4) und der Rollen (19) verbleibt aber auch nach einer Aktivierung der Hubeinrichtungen (22) ein Spalt. Hierdurch wird gewährleistet, daß die Rotorscheibe (17) im unverspannten Zustand ausschließlich über die Rollen (19) geführt wird und daß im verspannten Zustand ein flächiger Druckkontakt zwischen den Rollen (19) und dem Gestelloberteil (4) vermieden wird, so daß die Rollen (19) von den Druckkräften der Hubeinrichtung (22) unbelastet sind.

## Patentansprüche

1. Vorrichtung zum Wechseln von Walzen (6, 7) an Kalandern (1) zur Herstellung von Profilbahnen, die zum Aufbau von Reifen vorgesehen sind, die mindestens einen walzenträger (5) aufweist, der drehbeweglich von mindestens einem Kalanderständer (2) gehaltert ist und der zur mindestens zeitweiligen gleichzeitigen Halterung von mindestens zwei Walzen (6, 7) ausgebildet ist und bei der ein Gestellunterteil (3) des Kalanderständers (2) eine Gegenwalze (9) mit einer glatten Oberfläche haltert und die Walzen (6, 7) mit einer profilierten Oberfläche zur Herstellung des Profils der Profilbahn versehen sind, **dadurch gekennzeichnet, daß** die Walzen (6, 7) austauschbar am Walzenträger (5) angeordnet sind und daß der Walzenträger (5) für jede der Walzen (6, 7) mindestens eine Führung (25) aufweist, in die die Walzen (6, 7) mit einem Walzenlager (8) relativ zu einer Drehachse (26) des Walzenträgers (5) in radialer Richtung (27) einsetzbar und entnehmbar sind.

2. Vorrichtung nach Anspruch 1, **dadurch gekennzeichnet, daß** ein Einsetzen und Entnehmen der Walzen (6, 7) in den Walzenträger (5) in lotrechter Richtung vorgesehen ist.

3. Vorrichtung nach Anspruch 1 oder 2, **dadurch gekennzeichnet, daß** der Walzenträger (5) mittels Rollen (19) im Bereich eines Gestelloberteiles (4) des Kalanderständers (2) gelagert ist.

4. Vorrichtung nach einem der Ansprüche 1 bis 3, **dadurch gekennzeichnet, daß** der Walzenträger (5) aus mindestens einer Rotorscheibe (17) ausgebildet ist, die eine Verzahnung (20) zur Verbindung mit mindestens einem Antriebszahnrad (21) aufweist.

5. Vorrichtung nach einem der Ansprüche 1 bis 4, **dadurch gekennzeichnet, daß** benachbart zum Walzenträger (5) eine Gegenwalze (9) für die Walzen (6, 7) angeordnet ist.

6. Vorrichtung nach einem der Ansprüche 1 bis 5, **dadurch gekennzeichnet, daß** die Gegenwalze (9) und mindestens eine der Walzen (6, 7) relativ zueinander einen Längsachsenversatz aufweisen.

7. Vorrichtung nach einem der Ansprüche 1 bis 6, **dadurch gekennzeichnet, daß** der Walzenträger (5) höhenverstellbar angeordnet ist.

8. Vorrichtung nach einem der Ansprüche 1 bis 7, **dadurch gekennzeichnet, daß** der Walzenträger (5) gemeinsam mit dem Gestelloberteil (4) verschwenkbar angeordnet ist.

9. Vorrichtung nach einem der Ansprüche 1 bis 8, **dadurch gekennzeichnet, daß** zur Positionierung des Walzenträgers (5) ein hydraulischer Antrieb verwendet ist.

10. Vorrichtung nach einem der Ansprüche 1 bis 9, **dadurch gekennzeichnet, daß** der Kalander (1) zur Verarbeitung von elastomeren Materialien ausgebildet ist.

11. Vorrichtung nach einem der Ansprüche 1 bis 10, **dadurch gekennzeichnet, daß** sich zwischen der Gegenwalze (9) und der benachbarten Walze (6, 7) in einer Produktspositionierung ein Spalt erstreckt.

12. Vorrichtung nach Anspruch 11, **dadurch gekennzeichnet, daß** der Spalt eine Dimensionierung im Bereich von 0,2 bis 10 mm aufweist.

13. Vorrichtung nach einem der Ansprüche 1 bis 12, **dadurch gekennzeichnet, daß** zum Antrieb der Walzen (6, 7, 9) mindestens zwei Motoren (11, 12) verwendet sind.

14. Vorrichtung nach einem der Ansprüche 1 bis 13, **dadurch gekennzeichnet, daß** die Gegenwalze (9) mit einem Motor (11) gekoppelt ist.

15. Vorrichtung nach einem der Ansprüche 1 bis 14, **dadurch gekennzeichnet, daß** allen im Bereich des Walzenträgers (5) angeordneten Walzen (6, 7) gemeinsam genau ein Motor (12) zugeordnet ist.

16. Vorrichtung nach einem der Ansprüche 1 bis 15, **dadurch gekennzeichnet, daß** die Motoren (11, 12) als Getriebemotoren ausgebildet sind.

17. Vorrichtung nach einem der Ansprüche 1 bis 16, **dadurch gekennzeichnet, daß** der Motor (12) über eine Kupplung (13) mit einer der Walzen (6, 7) verbindbar ist.

18. Vorrichtung nach einem der Ansprüche 1 bis 17, **dadurch gekennzeichnet, daß** der Walzenträger (5) von einer Hubeinrichtung (22) spielfrei in eine zugeordnete Lagerung einpreßbar ist.

19. Vorrichtung nach Anspruch 18, **dadurch gekennzeichnet, daß** die Hubeinrichtung (22) hydraulisch ausgebildet ist.

20. Vorrichtung nach einem der Ansprüche 1 bis 19, **dadurch gekennzeichnet, daß** die Walzenlager (8) von einer Hubeinrichtung (23) spielfrei in die zugeordnete Führung des Walzenträgers (5) einpreßbar sind.

21. Vorrichtung nach Anspruch 20, **dadurch gekennzeichnet, daß** die Hubeinrichtung (23) hydraulisch ausgebildet ist.

22. Vorrichtung nach einem der Ansprüche 1 bis 21, **dadurch gekennzeichnet, daß** die Walzen (6, 7) mit einer Heizeinrichtung (14) versehen sind.

23. Vorrichtung nach Anspruch 22, **dadurch gekennzeichnet, daß** die Heizeinrichtung (14) aus Heißwasserleitungen ausgebildet ist.

## Claims

1. Device for changing rolls (6, 7) on calanders (1) for producing profiled webs which are intended for the construction of tyres, said device comprising at least one roll carrier (5) which is held in a rotatable manner by at least one calander stand (2) and which is designed to simultaneously hold at least two rolls (6, 7) at least temporarily, and in which a frame lower part (3) of the calander stand (2) holds a counter-roll (9) with a smooth surface and the rolls (6, 7) are provided with a profiled surface for producing the profile of the profiled web, **characterised in that** the rolls (6, 7) are arranged on the roll carrier (5) in an exchangeable manner, and **in that** the roll carrier (5) has at least one guide (25) for each of the rolls (6, 7), in which the rolls (6, 7) with a roll mount (8) can be inserted and removed in the radial direction (27) relative to an axis of rotation (26) of the roll carrier (5).

2. Device according to claim 1, **characterised in that** the rolls (6, 7) are inserted in and removed from the roll carrier (5) in the vertical direction.

3. Device according to claim 1 or 2, **characterised in that** the roll carrier (5) is mounted by means of rollers (19) in the region of a frame upper part (4) of the calander stand (2).

4. Device according to one of claims 1 to 3, **characterised in that** the roll carrier (5) is formed of at least one rotor disc (17) which has a toothing (20) for connection to at least one toothed drive wheel (21).

5. Device according to one of claims 1 to 4, **characterised in that** a counter-roll (9) for the rolls (6, 7) is arranged adjacent to the roll carrier (5).

6. Device according to one of claims 1 to 5, **characterised in that** the counter-roll (9) and at least one of the rolls (6, 7) have a longitudinal axis offset relative to one another.

7. Device according to one of claims 1 to 6, **characterised in that** the roll carrier (5) is arranged in a height-adjustable manner.

8. Device according to one of claims 1 to 7, **characterised in that** the roll carrier (5) is arranged such that it can be pivoted together with the frame upper part (4).

9. Device according to one of claims 1 to 8, **characterised in that** a hydraulic drive is used for positioning the roll carrier (5).

10. Device according to one of claims 1 to 9, **characterised in that** the calander (1) is designed for processing elastomeric materials.

11. Device according to one of claims 1 to 10, **characterised in that** a gap extends between the counter-roll (9) and the adjacent roll (6, 7) in a product positioning.

12. Device according to claim 11, **characterised in that** the gap has a size in the range from 0.2 to 10 mm.

13. Device according to one of claims 1 to 12, **characterised in that** at least two motors (11, 12) are used for driving the rolls (6, 7, 9).

14. Device according to one of claims 1 to 13, **characterised in that** the counter-roll (9) is coupled to one motor (11).

15. Device according to one of claims 1 to 14, **characterised in that** one motor (12) is assigned jointly to all the rolls (6, 7) arranged in the region of the roll carrier (5).

16. Device according to one of claims 1 to 15, **characterised in that** the motors (11, 12) are designed as gear motors.

17. Device according to one of claims 1 to 16, **characterised in that** the motor (12) can be connected via a clutch (13) to one of the rolls (6, 7).

18. Device according to one of claims 1 to 17, **characterised in that** the roll carrier (5) can be pressed by a lifting device (22) without play into an associated mount.

19. Device according to claim 18, **characterised in that** the lifting device (22) is hydraulic.

20. Device according to one of claims 1 to 19, **characterised in that** the roll mounts (8) can be pressed by a lifting device (23) without play into the associated guide of the roll carrier (5).

21. Device according to claim 20, **characterised in that** the lifting device (23) is hydraulic.

22. Device according to one of claims 1 to 21, **characterised in that** the rolls (6, 7) are provided with a heating device (14).

23. Device according to claim 22, **characterised in that** the heating device (14) is formed of hot water lines.

## Revendications

1. Dispositif de remplacement des cylindres (6, 7) de calandres (1) de fabrication de nappes profilées prévues pour la formation de bandages, lequel dispositif comprend au moins un porte-cylindres (5) porté à déplacement de rotation par au moins un socle de calandre (2) et configuré pour maintenir simultanément au moins une partie du temps au moins deux cylindres (6, 7), et dans lequel une partie inférieure de bâti (3) du socle de calandre (2) porte un contre-cylindre (9) à surface lisse, les cylindres (6, 7) étant dotés d'une surface profilée pour façonner les profils de la nappe profilée, **caractérisé en ce que** les cylindres (6, 7) sont disposés sur le porte-cylindres (5) de manière à pouvoir être remplacés et **en ce que** le porte-cylindres (5) présente pour chaque cylindre (6, 7) au moins un guide (25) dans lequel les cylindres (6, 7) peuvent être insérés et enlevés avec un palier (8) dans la direction radiale (27) par rapport à un axe de rotation (26) du porte-cylindres (5).

2. Dispositif selon la revendication 1, **caractérisé en ce que** l'insertion et l'enlèvement des cylindres (6, 7) dans le porte-cylindres (5) s'effectuent dans la direction verticale.

3. Dispositif selon les revendications 1 ou 2, **caractérisé en ce que** le porte-cylindres (5) est monté au moyen de galets (19) dans la zone d'une partie supérieure (4) du bâti du socle (2) de calandre.

4. Dispositif selon l'une des revendications 1 à 3, **caractérisé en ce que** le porte-cylindres (5) est formé d'au moins une plaque de rotor (17) qui présente une denture (20) destinée à être reliée à au mois un pignon d'entraînement (21).

5. Dispositif selon l'une des revendications 1 à 4, **caractérisé en ce qu'**un contre-cylindre (9) pour les cylindres (6, 7) est disposé au voisinage du porte-cylindres (5).

6. Dispositif selon l'une des revendications 1 à 5, **caractérisé en ce que** le contre-cylindre (9) et au moins un des cylindres (6, 7) présentent un décalage mutuel entre leurs axes longitudinaux.

7. Dispositif selon l'une des revendications 1 à 6, **caractérisé en ce que** le porte-cylindres (5) est disposé de manière ajustable en hauteur.

8. Dispositif selon l'une des revendications 1 à 7, **caractérisé en ce que** le porte-cylindres (5) est disposé de manière à pouvoir pivoter en même temps que la partie supérieure (4) du bâti.

9. Dispositif selon l'une des revendications 1 à 8, **caractérisé en ce qu'**un entraînement hydraulique est utilisé pour positionner le porte-cylindres (5).

10. Dispositif selon l'une des revendications 1 à 9, **caractérisé en ce que** la calandre (1) est configurée pour traiter des matériaux élastomères.

11. Dispositif selon l'une des revendications 1 à 10, **caractérisé en ce qu'**un interstice s'étend entre le contre-cylindre (9) et le cylindre (6, 7) voisin en position de production.

12. Dispositif selon la revendication 11, **caractérisé en ce que** l'interstice présente une dimension comprise dans la plage de 0,2 à 10 mm.

13. Dispositif selon l'une des revendications 1 à 12, **caractérisé en ce qu'**au mois deux moteurs (11, 12) sont utilisés pour entraîner les cylindres (6, 7, 9).

14. Dispositif selon l'une des revendications 1 à 13, **caractérisé en ce que** le contre-cylindre (9) est accouplé à un moteur (11).

15. Dispositif selon l'une des revendications 1 à 14, **caractérisé en ce qu'**un moteur (12) est associé avec précision et en commun à tous les cylindres (6, 7) disposés dans la zone du porte-cylindres (5).

16. Dispositif selon l'une des revendications 1 à 15, **caractérisé en ce que** les moteurs (11, 12) sont configurés comme moteurs à transmission.

17. Dispositif selon l'une des revendications 1 à 16, **caractérisé en ce que** le moteur (12) peut être relié à l'un des cylindres (6, 7) par un accouplement (13).

18. Dispositif selon l'une des revendications 1 à 17, **caractérisé en ce que** le porte-cylindres (5) peut être enfoncé sans jeu dans un palier associé par un dispositif de levage (22).

19. Dispositif selon la revendication 18, **caractérisé en ce que** le dispositif de levage (22) est hydraulique.

20. Dispositif selon l'une des revendications 1 à 19, **caractérisé en ce que** les paliers (8) des cylindres peuvent être enfoncés sans jeu dans le guide associé du porte-cylindres (5) par un dispositif de levage (23).

21. Dispositif selon la revendication 20, **caractérisé en ce que** le dispositif de poussée (23) est hydraulique.

22. Dispositif selon l'une des revendications 1 à 21, **caractérisé en ce que** les cylindres (6, 7) sont dotés d'un dispositif de chauffage (14).

23. Dispositif selon la revendication 22, **caractérisé en ce que** le dispositif de chauffage (14) est formé de conduits d'eau chaude.
